# EUROPÄISCHE PATENTSCHRIFT

(11) **EP 0 593 002 B1**
(45) Veröffentlichungstag und Bekanntmachung des Hinweises auf die Patenterteilung: **25.09.1996**
(21) Anmeldenummer: 93116477.6
(22) Anmeldetag: 12.10.1993
(51) Int. Cl.: B21B 1/46, B21B 41/06

(54) **Verfahren und Anlage zum Auswalzen von Warmbreitband aus stranggegossenen Dünnbrammen**
Method and device for rolling of hot wide strip of continuously cast thin stabs
Méthode et dispositif pour laminage de bandes larges à brames minces en coulée continue

(30) Priorität: 13.10.1992 DE 4234455
(43) Veröffentlichungstag der Anmeldung: 20.04.1994
(73) Patentinhaber: SMS SCHLOEMANN-SIEMAG AKTIENGESELLSCHAFT, D-40237 Düsseldorf (DE)
(72) Erfinder: Mertens, Werner, D-41747 Viersen (DE)
(74) Vertreter: Valentin, Ekkehard, Dipl.-Ing.

(56) Entgegenhaltungen:
- EP-A- 0 045 400
- EP-A- 0 438 066
- DE-A- 4 017 928
- DE-A- 4 041 205

## Beschreibung

Die Erfindung betrifft ein Verfahren sowie eine Anlage zum Auswalzen von Warmbreitband aus stranggegossenen Dünnbrammen in aufeinanderfolgenden Arbeitsschritten einer eine kontinuierliche Fertigstraße aufweisenden Walzlinie, wobei in einer oder mehreren Gießmaschinen bzw. Gießlinien Gußstränge erzeugt, von diesen einzelne Dünnbrammen abgetrennt und in jeweils einem Ausgleichsofen homogenisiert, auf Temperatur gebracht und in einen mit Speicher - bzw. Puffer - und fallweise Ausgleichszone zum ausgebildeten beweglichen Ofenteil des Ausgleichofens eingeführt und aus diesem über einen in der Walzlinie angeordneten Speicherofen und fallweise einen zusätzlichen Halteofen in die Walzlinie überführt werden.

Wenn Dünnbrammen nach dem Gießen nicht gewickelt werden, benötigen sie eine relativ lange Ofenanlage. Beispielsweise führt eine Standard- Ofenanlage für zwei oder drei Gießstränge die Dünnbrammen im Geradeauslauf und Quertransport zum Walzwerk. Eine derartige Anlage ist beispielsweise in der EP 0 438 066 A2 beschrieben. Diese weist zum Auswalzen von Warmbreitband aus stranggegossenen Dünnbrammen mittels einer kontinuierlichen Fertigstraße drei vorgeschaltete Gießmaschinen bzw. Gießlinien auf, wobei die mittlere Gießmaschine zur Fertigstraße in Linie steht. Die überführung der Dünnbrammen aus den Gußsträngen in die Fertigstraße wird durch zwei als kombinierte Längs /Quer /Längs- Transportsysteme arbeitende Fähren vorgenommen, in denen diese wechselweise immer mit zwei benachbart nebeneinander laufenden Gußsträngen in Fluchtlage gestellt werden.

Durch eine solche Auslegung der Anlage ist eine wesentliche Verkürzung der Taktzeiten zur Beschickung der Warmbreitband- Fertigstraße mit Dünnbrammen erreichbar, wenn die Bedingungen eingehalten werden,
- daß die Ladezeit für eine von einem Gießstrang abgetrennte Dünnbramme in das Längs /Quer /Längs- Transportsystem der Entladezeit einer solchen Dünnbramme aus dem Transportsystem entspricht und
- daß die Walzzeit für die Auswalzung einer Dünnbramme jederzeit größer ist als die Fahrzeit der Längs /Quer /Längs- Transportsysteme zuzüglich dieser Lade- bzw. Entladezeit.

Bei dieser Anlage hat es sich als wichtig erwiesen, daß jeder Gießmaschine vor den Längs /Quer /Längs- Transportsystemen ein Ofen, ein Ausgleichsbereich und ein Pufferbereich zugeordnet sind, während den Transportsystemen vor der Fertigstraße ein damit fluchtender Aufnahmeofen nachgeordnet ist.

Bei dem bekannten Anlagenkonzept steht dem durch Verkürzung der Taktzeiten zur Beschickung der Fertigstraße erreichbaren Vorteil andererseits die große Länge der Ofenanlage nachteilig entgegen. Sie beträgt etwa 210 m und erfordert sowohl für die Ofenanlage als auch für eine entsprechend lange Hallenkonstruktion hohe Investitionskosten.

Zur Verringerung des Investitionsaufwandes und des Flächenbedarfes sowie zur Verbesserung der Temperaturführung wurde mit der EP 0 413 169 A1 ein Anlagenkonzept zur Herstellung von Stahlband mit einer oder mehreren Stahlbandgießanlagen sowie diesen nachgeordneten Temperaturausgleichsöfen vorgeschlagen. Dieses sieht vor, daß das Fertigwalzwerk entgegengesetzt zur Ausförderrichtung der Stahlbandgießanlage mit seitlichem Versatz angeordnet ist, wobei neben dem in Auslaufrichtung der Stahlbandgießanlage fördernden Temperaturausgleichsofen ein weiterer entgegengesetzt in Richtung Fertigwalzwerk fördernder Temperaturausgleichsofen angeordnet ist und die nebeneinander angeordneten Temperaturausgleichsöfen durch eine stirnseitige Quertransportvorrichtung verbunden sind.

Mit diesem Anlagenkonzept wird zwar die Ofenlänge auf nahezu die Hälfte verkürzt, es hat jedoch den Nachteil, daß die Ofenverweilzeit von Brammenanfang und Brammenende, bedingt durch den Unterschied von Gieß-und Einzugsgeschwindigkeit, durch den Richtungswechsel vergrößert wird. Eine weitere Schwierigkeit ergibt sich daraus, daß die Ofenanlage durch die Gießanlage geführt werden muß.

Der Erfindung liegt die Aufgabe zugrunde, ein Verfahren der im Oberbegriff von Anspruch 1 angegebenen Art und eine zu deren Durchführungen geeignete Anlage anzugeben, durch welche eine Verkürzung der Ofenanlage gegenüber einem Walzverfahren bzw. einer Walzanlage im Geradeauslauf erreicht wird, ohne daß hierdurch verfahrenstechnische Nachteile oder anordnungsbedingte Schwierigkeien entstehen.

Die Lösung der Aufgabe gelingt bei einem Verfahren zum Auswalzen von Warmbreitband aus stranggegossenen Dünnbrammen der eingangs genannten Art erfindungsgemäß dadurch, daß in einem ersten Arbeitsschritt eine Dünnbramme unter Verwendung eines beweglichen Ofenteils aus einer Gießlinie herausgeschwenkt bzw. seitlich versetzt und nach einer ersten Richtungsumkehr in Gegenrichtung zum Gußstrang gefördert und in einen Speicherofen innerhalb der Walzlinie eingeführt und in einem zweiten Arbeitsschritt ausdiesem nach einer zweiten Richtungsumkehr in einen dem Speicherofen nachgeordneten Halteofen in Richtung gegen die Walzlinie zu gefördert und aus dem Halteofen in die Fertigstraße eingeführt und darin zum Endprodukt ausgewalzt wird.

Mit dem erfindungsgemäßen Verfahren wird durch zweimalige Umkehr des Materialflusses eine signifikante Verkürzung der Ofenanlage erreicht und zugleich werden verfahrenstechnische Nachteile vermieden. Im Gegensatz zur einfachen Richtungsänderung des Materialflusses entstehen keine zusätzlichen Unterschiede in der Verweilzeit von Bandende und Bandkopf, bis auf den unvermeidlichen systembedingten Unterschied, der durch die Differenz zwischen Gieß- und Walzgeschwindigkeit bedingt ist. Während eine Ofenanlage für Geradeauslauf mit Quertransport eine Länge zwischen 210 und 180 m aufweist, beträgt die Länge einer für die Durchführung des erfindungsgemäßen Verfahrens geeigneten Ofenanlage mit zweifachem Richtungswechsel 125 bis 130 m.

Eine Ausgestaltung des Verfahrens sieht vor, daß jeweils eine Dünnbramme innerhalb ihrer Gießlinie in einen als Rollenherd-Schwenkofen ausgebildeten schwenkbeweglichen Ofenteil eingeführt und mit diesem in eine schräge Weichensteilung in Richtung gegen die Walzlinie verschwenkt und der ebenfalls als Schwenkofen ausgebildete Speicherofen der Walzlinie in Richtung gegen die Gießlinie um den gleichen Winkelbetrag in eine gegengleiche schräge Weichenstellung verschwenkt wird, derart, daß beide Schwenköfen in geradliniger Verbindung mit ihren freien Enden aneinander anschließen, wobei die Dünnbramme nach einer ersten Richtungsumkehr in Gegenrichtung zum Gußstrang in den als Schwenkofen ausgebildeten Speicherofen der Walzlinie eingeführt wird und beide Schwenköfen in ihre Ausgangsstellungen zurückgeschwenkt werden, und die Dünnbramme schließlich nach einer zweiten Richtungsumkehr aus dem Speicherofen sowie über den nachgeordneten Halteofen in die Fertigstraße überführt wird.

Eine andere Ausgestaltung sieht vor, daß jeweils eine Dünnbramme innerhalb ihrer Gießlinie in einen als Fähre ausgebildeten beweglichen Teil des Rollenherdofens eingeführt und mit diesem zunächst seitlich aus der Gießlinie gegen die Walzlinie zu, um einen Teilbetrag des Achsabstandes der beiden Linien versetzt und sodann ebenfalls der als Fähre ausgebildete Speicherofen gegen den seitlich versetzten Rollenherdofen zu ebenfalls um einen Teilbetrag des Achsabstandes beider Linien versetzt wird, derart, daß beide Öfen in geradliniger Verbindung mit ihren einander zugewandten Enden aneinander anschließen und die Dünnbramme nach einer ersten Richtungsumkehr in Gegenrichtung zum Gußstrang in den Speicherofen eingeführt wird, woraufhin beide Öfen wieder in ihre Ausgangsposition zurückgefahren werden und die Dünnbramme nach nochmaliger Richtungsumkehr aus dem Speicherofen in den anschließenden Halteofen und aus diesem in die Fertigstraße überführt wird.

Und schließlich sieht eine weitere Ausgestaltung des Verfahrens vor, daß jeweils eine Dünnbramme innerhalb ihrer Gießlinie in einen als Kurbelschwingen- Schwenker ausgebildeten beweglichen Teil des Rollenherdofens eingeführt und mit diesem in den Zwischenraum zwischen Gießlinie und Walzlinie verschwenkt und der ebenfalls als Kurbelschwingen- Schwenker ausgebildete Speicherofen aus der Walzlinie in den Zwischenraum zwischen Walzlinie und Gießlinie gegen den beweglichen Teil des Rollenherdofens zu verschwenkt wird, derart, daß beide Öfen in geradliniger Verbindung mit ihren einander zugewandten Enden aneinander anschließen und die Dünnbramme nach einer ersten Richtungsumkehr in Gegenrichtung zum Gußstrang in den Speicherofen eingeführt wird, woraufhin beide öfen wieder in ihre Ausgangslage zurückgeschwenkt werden und die Dünnbramme nach nochmaliger Richtungsumkehr aus dem Speicherofen in den daran anschließenden Halteofen und aus diesem in die Fertigstraße überführt wird.

Eine Anlage zum Auswalzen von Warmbreitband aus stranggegossenen Dünnbrammen mittels einer eine kontinuierliche Fertigstraße aufweisenden Walzlinie, wobei dieser wenigstens zwei Gießmaschinen bzw. Gießlinien mit Mitteln zum Abtrennen einzelner Dünnbrammen von den erzeugten Gußsträngen sowie mit jeweils einem Ausgleichsofen mit einem daran angeordneten, als Speicher, Puffer bzw. Ausgleich ausgebildeten beweglichen Ofenteil zugeordnet sind, zur Durchführung des erfindungsgemäßen Verfahrens, ist dadurch gekennzeichnet, daß in der Walzlinie ein Speicherofen angeordnet ist, und daß die öfen Mittel zum gegenseitigen Anschluß beim überführen von Dünnbrammen aus einer Gießlinie in die Walzlinie aufweisen sowie mit Richtungsumkehrmitteln für den Transport der Dünnbrammen ausgebildet sind, und daß dem Speicherofen ein Halteofen nachgeordnet ist.

Insgesamt ergibt sich mit dem Layout der Anlage eine beträchtliche Verkürzung der Ofenanlage und somit der Gesamtanlage, wobei dieser Vorteil durch die besondere Anordnung und Ausgestaltung der Anlagenelemente für eine zweimalige Richtungsumkehr des Materialflusses erreicht wird, ohne daß hierfür ein größerer technischer Aufwand benötigt wird, als bei einer Anlage für Geradeauslauf mit Quertransport.

Zweckmäßige Ausgestaltungen der Anlage sind entsprechend den Merkmalen der Unteransprüche vorgesehen. Weitere Einzelheiten, Merkmale und Vorteile der Erfindung ergeben sich aus der nachstehenden Erläuterung der in den Zeichnungen schematisch dargestellten Ausführungsbeispiele.

Es zeigen:
- Fig. 1: eine CSP- Anlage mit zwei Stranggießmaschinen, einer Fertigstraße und mit einer Ofenanlage für zweifache Richtungsumkehr beim Materialfluss,
- Fig. 2: eine CSP- Anlage gemäß Fig. 1 mit einer anderen Ausgestaltung der Ofenanlage,
- Fig. 3: eine CSP- Anlage gemäß Fig. 1 mit einer anderen Ausgestaltung der Ofenanlage,
- Fig. 4: eine CSP- Anlage mit drei Gießlinien und einer eine Fertigstraße aufweisenden Walzlinie,
- Fig. 5a - 5c: CSP- Anlagen mit zwei Gießsträngen und einer in Linie mit einem Gießstrang angeordneten Walzenstraßen.

Die in den Figuren 1 bis 3 dargestellte Anlage zum Auswalzen von Warmbreitband aus stranggegossenen Dünnbrammen weist eine Walzline (x-x) mit einer kontinuierlichen Fertigstraße (7) auf. Dieser sind mit Parallelversatz zwei Gießmaschinen bzw. Gießlinien (1, 2) zugeordnet. Jeder Gießmaschine (1, 2) ist eine Schere (4, 5) zum Abtrennen einzelner Dünnbrammen vom endlos gegossenen Gußstrang nachgeordnet. In der Gießlinie (1) befindet sich ein Ausgleichsofen (10) mit einem daran angeordneten, als Speicher, Puffer bzw. Ausgleich ausgebildeten beweglichen Ofenteil (13) des Ausgleichofens (10), und in der Gießlinie (2) ein Ausgleichsofen (11) mit einem nachgeordneten, als Speicher, Puffer bzw. Ausgleich ausgebildeten beweglichen Ofenteil (14). In der Walzlinie (x-x) ist ein Speicherofen (16) im Abstand parallel zum Ausgleichsofen (10) der Gießlinie (1) mit seinem walzseitigen Ende (25) bündig bzw. annähernd bündig mit dem bzw. den walzseitigen Enden (26, 27) der Ausgleichsöfen (10, 11) angeordnet. Die Ofenteile (13, 14) sowie die mit diesen zusammenwirkenden Speicheröfen (16) weisen Mittel zum gegenseitigen Anschluß für das überführen von Dünnbrammen aus einer Gießlinie (1, 2) in die Walzlinie (x-x) auf und sind mit Richtungsumkehrmitteln für den Transport der Dünnbrammen ausgebildet. Eine zweckmäßige Ausgestaltung ergibt sich dadurch, daß jedem Speicherofen (16) in der Walzlinie (x-x) ein Halteofen (20) nachgeordnet ist.

Bei dem in der Fig. 1 gezeigten Ausführungsbeispiel sind die beweglichen Teile (13, 14) der Ausgleichsöfen (10, 11) und der Speicherofen (16) jeweils als Rollenherd-Schwenköfen ausgebildet und um etwa eine Schwenkofenlänge längsversetzt zueinander angeordnet. Dabei sind die Schwenkpunkte (30, 31) der Schwenköfen (13, 14) an deren hinteren Enden und der Schwenkpunkt (32) des Schwenkofens (16) an dessen vorderem Ende angeordnet, derart, daß jeweils eines dieser Ofenpaare (13, 16) bzw. (14, 16) in einer gegengleichen Verschwenkungsposition nach Art einer Weiche zusammenwirkend einen geradlinigen Übergang für den Materialtransport einer Dünnbramme von einer Gießlinie (1, 2) zur Walzlinie (x-x) bilden.

Eine andere Ausbildung der Anlage nach Fig. 2 sieht vor, daß jeweils der bewegliche Teil (13a, 14a) eines Ausgleichs-Rollenherdofens (10a, 11a) sowie der Speicherofen (16a) als Fähren mit Mitteln zum Längs- und /oder Querverfahren einer Dünnbramme ausgebildet sind, derart, daß jeweils ein Ofenpaar (13a, 16a) bzw. (14a, 16a) in gegeneinander querverfahrener Position im Zwischenraum zwischen einer Gießlinie (1, 2) und der Walzlinie (x-x) mit ihren einander zugewandten Enden aneinander anschließend einen geradlinigen Übergang für den Transport einer Dünnbramme aus der Fähre (13a) bzw. (13b) in den Speicherofen (16a) und somit von einer Gießlinie zur Walzlinie bilden. Dabei erfolgt der Transport der Dünnbramme aus der Fähre (13a) in den Speicherofen (16a) entgegengesetzt zur Gießrichtung. Sobald die Dünnbramme vollständig in den als Fähre ausgebildeten Speicherofen (16a) eingefahren ist, wird dieser in die Walzlinie (x-x) querverfahren und die Dünnbramme bei Bedarf aus dem Speicherofen (16a) in den nachgeordneten Halteofen (20a) überführt und aus diesem unter Beschleunigung auf die Einführungsgeschwindigkeit in die Walzstraße (7a) eingeführt.

Bei einer Ausgestaltung der Anlage entsprechend dem in der Fig. 3 gezeigten Beispiel ist jeweils der bewegliche Teil (13b, 14b) eines Ausgleichs-Rollenherdofens (10b, 11b) sowie der Speicherofen (16b) als Parallelschwenker oder allgemein als Viergelenkschwenker mit Kurbelschwingen-Schwenkeinrichtungen ausgebildet, derart, daß jeweils ein Ofenpaar (13b, 16b) bzw. (14b, 16b) in einer je nach Schwenksystem um 90^{o} oder 180^{o} ausgeschwenkten Stellung mit ihren einander zugewandten Enden im Zwischenraum zwischen einer Gießlinie (1, 2) und der Walzlinie (x-x) aneinander anschließen. Dabei bilden sie einen geradlinigen Übergang für den Transport einer Dünnbramme von einer Gießlinie (1, 2) zur Walzlinie (x-x). In dieser Stellung der beiden Öfen wird dann eine Dünnbramme aus dem verschwenkten Ofenteil (13b) in den gegenverschwenkten Speicherofen (16b) überführt, wonach beide Öfen (13b, 16b) bzw. (14b, 16b) in die Ausgangsstellung zurückgeschwenkt werden. Sodann wird die Dünnbramme aus dem Speicherofen (16b) in den anschließenden Halteofen (20b) und schließlich in die Walzstraße (7b) überführt.

Eine weitere Ausgestaltung der Anlage gemäß Figur 4 sieht vor, daß der Walzlinie (x-x) eine weitere Gießanlage (3) zugeordnet ist und daß dieser ein verkürzter Rollenherd- Ausgleichsofen (12) mit einem anschließenden schwenkbaren oder parallel versetzbaren Ofenteil (16c) nachgeordnet ist, an welchen sich ein Halteofen (20c) bzw. ein verlängerter Halteofen (20c, 21) anschließt.

Die erfindungsgemäß vorgeschlagene Verkürzung der Ofenanlage wird durch Mittel zur zweimaligen Richtungsumkehr erreicht. Im Vergleich zu einer Ofenanlage mit geradem Auslauf gibt es keine verfahrenstechnischen Nachteile. Neben Fähren sind auch andere Bewegungselemente wie Schwenker mit einem Drehpunkt, Parallelschwenker oder allgemein Kurbelschwingenschwenker /Viergelenkschwenker möglich und ohne Schwierigkeiten ausführbar. Insgesamt ergibt sich eine beträchtliche Anlagenverkürzung. Vergleicht man die erfindungsgemäße Anlagenlänge mit Ofenanlagen-Typen für den Geradeaus lauf, so ergeben sich bei gleichen Vorgaben die folgenden Längen:
1. Länge einer Ofenanlage für Geradeauslauf mit Quertransport 180 bzw. 210 m.
2. Länge einer Ofenanlage mit zweifachem Richtungswechsel 125 bis 130 m.

Die Verkürzung der Ofenanlage und damit auch der Hallenkonstruktion wird erfindungsgemäß mit bekannten und erprobten Mitteln erreicht, ohne daß hierfür ein Mehraufwand von Anlagenelementen erforderlich wäre.

Die Erfindung bezieht sich nicht nur auf CSP- Anlagen, die schon in der ersten Baustufe als Doppel-Einstranganlagen betrieben werden sollen, d. h. bei welchen wie in vorstehenden Ausführungsbeispielen die Walzenstraße mittig zu zwei parallelen Gießmaschinensträngen /Ofensträngen angeordnet ist. Bei einem erheblichen Anteil von CSP- Anlagen ist erst in der zweiten Baustufe ein zweiter Gießstrang /Ofenstrang vorgesehen. In der ersten Baustufe wird deshalb das Walzwerk in Linie mit der Gießmaschine /Ofenanlage vorgesehen. Erst in der zweiten Baustufe wird ein zweiter Gießstrang /Ofenstrang hinzugefügt. Ein auf diese Weise in der zweiten Ausbaustufe entstandenes Anlagenkonzept ist in den Figuren 5a bis 5c gezeigt; auch auf dieses ist die vorliegende Erfindung anwendbar. Weil in diesem Fall jedoch nur zwei Arbeitslinien vorhanden sind, ist es zweckmäßig, die Material rückführung nur vom zweiten Strang ausgehend durchzuführen. Dies hat zugleich den Vorteil, daß hierfür jeweils nur zwei Schwenker /Fähren /Kurbelschwingen- Schwenker erforderlich sind. Auch dieses Anlagenkonzept führt zu einer erheblichen Verkürzung der Anlage. In den Figuren 5a bis 5c sind gleichartige Anlagen- Grundkonzepte gezeigt, bei welchen in letzter Ausbaustufe jeweils zwei parallele Gießmaschinenlinien (I) und (II) in üblicher Anordnung mit jeweils einer Schere (4a bis 4c), (5a bis 5c) je einem nachgeordneten Ausgleichsofen (100a bis 100c) bzw. (110a bis 110b), einem weiter nachgeordneten Speicherofen (101a bis 101c) bzw. (111a bis 111c) sowie einem verlängerten Ofenteil (102a bis 102c) bzw. (112a bis 112c) als Halteofen vorhanden sind, woran sich die Walzenstraßen (70a bis 70c) anschließen.

Dabei sind jeweils ein Speicherofen (101a) bis (101c) der Gießmaschinenlinie (I) und ein Halteofen (112a) bis (112c) der Gießmaschinenlinie (II) beweglich, sei es als einfacher Schwenker (Fig. 5a), als Fähre (Fig. 5b) oder als Kurbelschwingen- Schwenker (Fig. 5c) ausgebildet und paarweise (101a, 112a) bzw. (101b, 112b) bzw. (101 c, 112c) so einander zugeordnet, daß das jeweilige Ofenpaar im Zusammenwirken am Ende ihres Bewegungsspiels Mittel zum gegenseitigen Anschluß für das überführen von jeweils einer Dünnbramme aus der Gießlinie (II) in die Gießlinie (I) und somit in den Halteofen (102a bis 102c) der Walzenstraße (70a bis 70c) ausbildet. Aufgrund dieser Anordnung kann dann das Verfahren entsprechend der technischen Lehre von Anspruch 1 durchgeführt werden.

## Patentansprüche

1. Verfahren zum Auswalzen von Warmbreitband aus stranggegossenen Dünnbrammen in aufeinanderfolgenden Arbeitsschritten einer eine kontinuierliche Fertigstraße (7, 70) aufweisenden Walzlinie, wobei in mehreren Gießmaschinen (1, 2; I, II) bzw. Gießlinien Gußstränge erzeugt und von diesen einzelne Dünnbrammen abgetrennt und in jeweils einem Ausgleichsofen (10, 11; 100, 110) homogenisiert und auf Temperatur gebracht und in einen als Speicher, Puffer bzw. Ausgleich ausgebildeten beweglichen Teil (13, 14, 112) des Ausgleichsofens (10, 11) bzw. des Speicherofenteils (111) eingeführt und aus diesem über einen in der Walzlinie (x-x) angeordneten Speicherofen, (16, 101) und fallweise einen verlängerten Halteofen, (20, 21) in die Walzlinie (x-x) überführt werden, dadurch gekennzeichnet, daß in einem ersten Arbeitsschritt eine Dünnbramme unter Verwendung eines beweglichen Ofenteils (13, 14, 112) aus einer Gießlinie herausgeschwenkt bzw. seitlich versetzt und nach einer ersten Richtungsumkehr in Gegenrichtung zum Gußstrang gefördert und in einen Speicherofen, (16, 104) innerhalb der Walzlinie (x-x) eingeführt und in einem zweiten Arbeitsschritt aus diesem nach einer zweiten Richtungsumkehr in einen dem Speicherofen (16, 101) nachgeordneten Halteofen (20, 21) bzw. (102) in Richtung gegen die Walzlinie (x-x) zu gefördert und aus dem Halteofen (20, 21) bzw. (102) in die Fertigstraße (7, 70) eingeführt und darin zum Endprodukt ausgewalzt wird.

2. Verfahren nach Anspruch 1, dadurch gekennzeichnet, daß jeweils eine Dünnbramme innerhalb ihrer Gießlinie in einen als Rollenherd- Schwenkofen ausgebildeten beweglichen Ofenteil (13, 14, 112) eingeführt und mit diesem in eine schräge Weichenstellung in Richtung gegen die Walzlinie (x-x) verschwenkt und der ebenfalls als Schwenkofen ausgebildete Speicherofen (16, 101) der Walzlinie (x-x) in Richtung gegen die Gießlinie um den gleichen Winkelbetrag in eine gegengleiche schräge Weichenstellung verschwenkt wird, derart, daß jeweils beide Schwenkofen (13, 16; 14, 16; 101, 112) in geradliniger Verbindung mit ihren freien Ende aneinander anschließen, wonach die Dünnbramme nach einer ersten Richtungsumkehr in Gegenrichtung zum Gußstrang in den als Schwenkofen ausgebildeten Speicherofen, (16, 101) der Walzlinie (x-x) eingeführt wird und beide Schwenköfen in ihre Ausgangsstellungen zurückgeschwenkt werden, und die Dünnbramme schließlich nach einer zweiten Richtungsumkehr aus dem Speicherofen (16, 101) sowie über den nachgeordneten Halteofen (20, 21, 102) in die Fertigstraße (7, 70) überführt wird.

3. Verfahren nach Anspruch 1, dadurch gekennzeichnet, daß jeweils eine Dünnbramme innerhalb ihrer Gießlinie in einen als Fähre (13a) bzw. (112b) ausgebildeten beweglichen Teil des Rollenherdofens eingeführt und mit diesem zunächst seitlich aus der Gießlinie gegen die Walzlinie (x-x) zu um einen Teilbetrag des Achsabstandes der beiden Linien versetzt, sodann ebenfalls der als Fähre ausgebildete Speicherofen (16) bzw. (101b) gegen den seitlich versetzten Rollenherdofen zu, um einen Teilbetrag des Achsabstandes beider Linien versetzt wird, derart, daß beide öfen in geradliniger Verbindung mit ihren einander zugewandten Enden aneinander anschließen und die Dünnbramme nach einer ersten Richtungsumkehr in Gegenrichtung zum Gußstrang in den Speicherofen (16) bzw. (101b) eingeführt wird, woraufhin beide öfen wieder in ihre Ausgangsposition zurückgefahren werden und die Dünnbramme nach nochmaliger Richtungsumkehr aus dem Speicherofen (16) bzw. (101b) in den daran anschließenden Halteofen (20) bzw. (102) und aus diesem in die Fertigstraße (7) überführt wird.

4. Verfahren nach Anspruch 1, dadurch gekennzeichnet, daß jeweils eine Dünnbramme innerhalb ihrer Gießlinie in einen als Schwenker (13b, 14b) bzw. (112c) ausgebildeten beweglichen Teil des Rollenherdofens eingeführt und mit diesem in den Zwischenraum zwischen Gießlinie und Walzlinie (x-x) verschwenkt und der ebenfalls als Schwenker (16b) bzw. (101c) ausgebildete Speicherofen aus der Walzlinie (x-x) in den Zwischenraum zwischen Walzlinie (x-x) und Gießlinie gegen den beweglichen Teil des Rollenherdofes zu verschwenkt wird, derart, daß beide öfen in geradliniger Verbindung mit ihren einander zugewandten Enden aneinander anschließen und die Dünnbramme nach einer ersten Richtungsumkehr in Gegenrichtung zum Gußstrang in den Speicherofen (16b) bzw. (101c)eingeführt wird, woraufhin beide öfen wieder in ihre Ausgangslage zurückgeschwenkt werden und die Dünnbramme nach nochmaliger Richtungsumkehr aus dem Speicherofen (16b) bzw. (101c) in den daran anschließenden Halteofen (20b) bzw. (102c) und aus diesem in die Fertigstraße (7, 70) überführt wird.

5. Anlage zum Auswalzen von Warmbreitband aus stranggegossenen Dünnbrammen mittels einer eine kontinuierliche Fertigstraße (7, 70) aufweisenden Walzlinie (x-x), wobei dieser wenigstens, zwei Gießmaschinen (1, 2; I, II) bzw. Gießlinien mit Mitteln (4, 5) zum Abtrennen einzelner Dünnbrammen von den erzeugten Gußsträngen sowie mit jeweils einem Ausgleichsofen (10, 11; 100, 110) und einem daran angeordneten, als Speicher, Puffer bzw. Ausgleich ausgebildeten beweglichen Ofenteil (13, 14; 101, 112) zugeordnet sind, zur Durchführung des Verfahrens nach einem oder mehreren der vorhergehenden Ansprüche, dadurch gekennzeichnet, daß in der Walzlinie (x-x) ein Speicherofen (16, 101, 111) angeordnet ist, und daß wenigstens ein Ofenteil (13, 14, 101, 112) sowie der mit diesem zusammenwirkende Speicherofen (16, 101, 111) Mittel zum gegenseitigen Anschluß für das überführen von jeweils einer Dünnbramme aus einer Gießlinie (1, 2, I, II) in die Walzlinie (x-x) aufweisen und mit Richtungsumkehrmitteln für den Transport der Dünnbrammen ausgebildet sind, und daß dem Speicherofen (16, 101, 111) ein Halteofen (20, 102, 112) nachgeordnet ist.

6. Anlage nach Anspruch 5, dadurch gekennzeichnet, daß der Speicherofen (16) der Walzlinie (x-x) im Abstand prallel zum Ausgleichsofen (10, 11; 100, 110) der Gießlinie (1) und mit seinem walzseitigen Ende (25) bündig oder annähernd bündig mit dem bzw. den walzseitigen Enden (26, 27) des bzw. der Ausgleichsöfen (10, 11) bzw. der Speicherofen (101) angeordnet ist.

7. Anlage nach einem oder mehreren der Ansprüche 5 oder 6, dadurch gekennzeichnet, daß der bewegliche Teil (13, 14, 101) des Ausgleichsofens (10, 11) bzw. (100, 110) und der Speicherofen (16) bzw. der Halteofen (112a) jeweils als Rollenherd- Schwenköfen ausgebildet und um etwa eine Schwenkofenlänge längsversetzt gegeneinander angeordnet sind, wobei die Schwenkpunkte (30, 31) der Schwenköfen (13, 14, 101) an deren hinteren Enden und der Schwenkpunkt (32) des Schwenkofens (16) bzw. des Halteofens (112a) an dessen vorderem Ende angeordnet sind, derart, daß jeweils eines dieser Ofenpaare (13, 16) bzw. (14, 16) bzw. (101, 112) in einer gegengleichen Verschwenkungsposition nach Art einer Weiche zusammenwirkend einen geradlinigen Übergang für den Transport einer Dünnbramme von einer Gießlinie (1, 2) zur Walzlinie (x-x) bilden.

8. Anlage nach einem oder mehreren der Ansprüche 5 oder 6, dadurch gekennzeichnet, daß jeweils der bewegliche Teil (13a, 14a) eines Ausgleichs- Rollenherdofens (10a, 11a) sowie der Speicherofen (16a) als Fähren mit Mitteln zum Längs- und/oder Querverfahren einer Dünnbramme ausgebildet sind, derart, daß jeweils ein Ofenpaar (13a, 16a) bzw. (14a, 16a) in gegeneinander querverfahrener Position im Zwischenraum zwischen einer Gießlinie (1, 2) und der Walzlinie (x-x) mit ihren einander zugewandten Enden aneinander anschließend einen geradlinigen Übergang für den Transport einer Dünnbramme aus derFähre (13a) bzw. (13b) in den Speicherofen (16b) und somit von einer Gießlinie (1, 2) zur Walzlinie (x-x) bilden.

9. Anlage nach einem oder mehreren der Ansprüche 5 oder 6, dadurch gekennzeichnet daß jeweils der bewegliche Teil (13b, 14b) eines Ausgleichs- Rollenherdofens (10b, 11b) sowie der Speicherofen (16b) als Parallelschwenker mit Kurbelschwingungs- Schwenkeinrichtungen ausgebildet sind, derart, daß jeweils ein Ofenpaar (13b, 16b) bzw. (14b, 16b) in ausgeschwenkter Stellung mit ihren einander zugewandten Enden im Zwischenraum zwischen einer Gießlinie (1, 2) und der Walzlinie (x-x) geradlinig aneinander anschließen.

10. Anlage nach einem oder mehreren der Ansprüche 5 oder 6, dadurch gekennzeichnet, daß der Walzlinie (x-x) eine weitere Gießanlage (3) zugeordnet ist, und daß dieser ein verkürzter Rollenherd- Ausgleichsofen (12) mit einem schwenkbaren oder parallel- versetzbaren Ofenteil (16c) nachgeordnet ist, an welchen sich ein Halteofen (20c) bzw. ein verlängerter Halteofen (20c, 21) anschließt.

11. Anwendung des Verfahrens nach Anspruch 1 auf eine modifizierte CSP- Anlage mit zwei parallelen Gießmaschinensträngen /Ofenanlagensträngen mit einer in Linie zu einem der Gießmaschinenstränge /Ofenanlagenstränge angeordneten Walzenstraße.

## Claims

1. Method for the rolling-out of hot wide strip from continuously cast thin slabs in successive working steps of a rolling line comprising a continuous finishing train (7, 70), wherein cast strands are produced in several casting machines (1, 2; I, II) or casting lines and individual thin slabs are severed off from these and respectively homogenised in a compensating furnace (10, 11, 110, 111) and brought to temperature and are introduced into a movable part (13, 14, 112), which is constructed as storage device, buffer or compensation, of the compensating furnace (10, 11) or of the compensating furnace part (111) and are transferred out of this by way of a storage furnace (16, 101) arranged in the rolling line (x-x) and occasionally a prolonged holding furnace (20, 21) into the rolling line (x-x), characterised thereby, that a thin slab is pivoted or displaced laterally out of a casting line and after a first reversal of direction conveyed in opposite direction to the cast strand and introduced into a storage furnace (16, 101) within the rolling line (x-x) with the use of a movable furnace part (13, 14, 112) in a first working step and conveyed out of this after a second reversal of direction into a holding furnace (20, 21 or 102), which is arranged downstream of the storage furnace (16, 101), in the direction against the rolling line (x-x) and introduced out of the holding furnace (20, 21 or 102) into the finishing train (7, 70) and rolled out into the end product therein in a second working step.

2. Method according to claim 1, characterised thereby, that one thin slab at a time is introduced within its casting line into a movable furnace part (13, 14, 112) constructed as pivotal roller hearth furnace and pivoted by this into an oblique shunt setting in the direction against the rolling line (x-x) and the storage furnace (16, 101), which is likewise constructed as pivotal furnace, of the rolling line (x-x) is pivoted in the direction against the casting line by the same angular amount into an equal and opposite oblique shunt setting in such a manner that both pivotal furnaces (13, 16; 14, 16; 101, 112) each time adjoin one the other in rectilinear connection by their free ends, whereafter the thin slab is conveyed after a first reversal of direction in opposite direction to the cast strand into the storage furnace (16, 101), which is constructed as pivotal furnace, of the rolling line (x-x) and both furnaces are pivoted back into their initial settings and the thin slab is finally after a second reversal of direction transferred out of the storage furnace (16, 101) as well as by way of the holding furnace (20, 21 or 102) downstream thereof into the finishing train (7, 70).

3. Method according to claim 1, characterised thereby, that one thin slab at a time is introduced within its casting line into a movable part, which is constructed as ferry (13a or 112b), of the roller hearth furnace and displaced by this initially out of the casting line towards the rolling line (x-x) by a partial amount of the axial spacing of both the lines, then the storage furnace (16 or 101b), which is constructed as ferry, is likewise displaced towards the laterally displaced roller hearth furnace by a partial amount of the axial spacing of both the lines in such a manner that both furnaces adjoin one the other in rectilinear connection by their mutually facing ends and the thin slab is introduced after a first reversal of direction in opposite direction to the cast strand into the storage furnace (16 or 101b), whereupon both furnaces are moved back again to their initial position and the thin slab is transferred, after reversal of direction once again, out of the storage furnace (16 or 101b) into the holding furnace (20 or 102) adjoining thereat and from this into the finishing train (7).

4. Method according to claim 1, characterised thereby, that one thin slab at a time is introduced within its casting line into a movable part, which is constructed as pivoting device (13b, 14b or 112), of the roller hearth furnace and pivoted by this into the gap between the casting line and the rolling line (x-x) and the storage furnace, which is likewise constructed as pivoting device (16b or 101c), is pivoted out of the rolling line (x-x) into the gap between the casting line and the rolling line (x-x) towards the movable part of the roller hearth furnace in such a manner that both furnaces adjoin one the other in rectilinear connection by their mutually facing ends and the thin slab is introduced after a first reversal of direction in opposite direction to the cast strand into the storage furnace (16b or 101c), whereupon both furnaces are moved back again to their initial position and the thin slab is transferred, after reversal of direction once again, out of the storage furnace (16b or 101c) into the holding furnace (20b or 102c) adjoining thereat and from this into the finishing train (7, 70).

5. Plant for the rolling-out of hot wide strip from continuously cast thin slabs by means of a rolling line comprising a continuous finishing train (7, 70), wherein this line is associated with at least two casting machines (1, 2; I, II) or casting lines with means (4, 5) for tha severing of individual thin slabs from the cast strands produced as well as with a respective balancing furnace (10, 11; 100, 110) and a movable furnace part (13, 14; 101, 112), which is arranged thereat and constructed as storage device, buffer or compensation, for the performance of the method according to one or more of the preceding claims, characterised thereby, that a storage furnace (16, 101, 111) is arranged in the rolling line (x-x), that at least one furnace part (13, 14, 101, 112) as well as the storage furnace (16, 101, 111) cooperating therewith comprise means for the mutual connection for the transfer of one slab at a time from a casting line (1, 2; I, II) into the rolling line (x-x) and are provided with direction-reversing means for the transport of the thin slabs and that a holding furnace (20, 102, 112) is arranged downstream of the storage furnace (16, 101, 111).

6. Plant according to claim 5, characterised thereby, that the storage furnace (16) of the rolling line (x-x) is arranged at a spacing from and parallelly to the balancing furnace (10, 11; 100, 110) of the casting line (1) and by its end (25) at the roll side flush or nearly flush with the ends (26, 27), which are at the roll side, of the or each balancing furnace (10, 11).

7. Plant according to one or both of the claims 5 and 6, characterised thereby, that the movable part (13, 14, 101) of the balancing furnace (10, 11; 100, 11) and the storage furnace (16) or the holding furnace (112a) are each constructed as pivotal roller hearth furnace and arranged to be longitudinally displaced one relative to the other by about one pivotal furnace length, wherein the pivot points (30, 31) of the pivotal furnaces (13, 14, 101) are arranged at their rear ends and the pivot point of the storage furnace (16) or the holding furnace (112a) is arranged at its front end in such a manner that one of these furnace pairs (13, 16 or 14, 16 or 101, 112) each time co-operating in an equal and opposite pivotal position in the manner of a shunting switch form a rectilinear transition for the transport of a thin slab from a casting line (1, 2) to the rolling line (x-x).

8. Plant according to one or both of the claims 5 and 6, characterised thereby, that the movable part (13a, 14a) of a compensating roller hearth furnace (10a, 11a) as well as the storage furnace (16a) are each constructed as ferries with means for the longitudinal and/or transverse movement of a thin slab in such a manner that one furnace pair (13a, 16a or 14a, 16a) each time, in a position one moved transversely against the other in the gap between a casting line (1, 2) and the rolling line (x-x) and adjoining one against the other by their mutually facing ends, forms a rectilinear transition for the transport of a thin slab out of the ferry (13a or 13b) into the storage furnace (16a) and thus from a casting line (1, 2) to the rolling line (x-x).

9. Plant according to one or both of the claims 5 and 6, characterised thereby, that the movable part (13b, 14b) of a compensating roller hearth furnace (10b, 11b) as well as the storage furnace (16b) are each constructed as parallelly pivotable devices with crank throw and pivoting equipments in such a manner that one furnace pair (13b, 16b or 14b, 16b) each time in outwardly pivoted setting adjoin one the other rectilinearly by their mutually facing ends in the gap between a casting line (1, 2) and the rolling line (x-x).

10. Plant according to one or both of the claims 5 and 6, characterised thereby, that the rolling line (x-x) is associated with a further casting plant (3) and that arranged downstream thereof there is a shortened compensating roller hearth furnace (12) with a pivotable or parallelly displaceable furnace part (16a), which is adjoined by a holding furnace (20c) or a prolonged holding furnace (20c, 21).

11. Application of the method according to claim 1 to a modified CSP plant with two parallel casting machine strands or furnace plant strands with a rolling train arranged in line with one of the casting machine strands or furnace plant strands.

## Revendications

1. Procédé pour le laminage de bandes larges a partir de brames minces obtenues en coulée continue en étapes successives d'une ligne de laminage continue présentant un train finisseur (7, 70), les coulées continues étant obtenues dans plusieurs machines ou lignes de coulée (1, 2; I, II) et étant séparées en brames minces, homogénéisées et mises à température dans un four d'homogénéisation (10, 11; 100, 110) et introduites dans une partie mobile (13, 14, 112) du four d'homogénéisation (10, 11) ou de la partie du four d'attente (111) exécutée comme réservoir, tampon ou homogénéisateur et transférées de celle-ci dans la ligne de laminage (x-x) via un four d'attente (16, 101) disposé dans la ligne de laminage (x-x) et, le cas échéant, un four de maintien prolongé (20, 21), caractérisé en ce qu'au cours de la première étape, une brame mince est pivotée ou déplacée latéralement hors d'une ligne de coulée à l'aide d'une partie de four (13, 14, 112) mobile et transportée, après une première inversion de direction, en sens inverse de la coulée continue et introduite dans un four d'attente (16, 101) situé dans la ligne de laminage (x-x) et en ce qu'au cours de la deuxième étape, elle est transportée vers un four de maintien (20, 21) ou (102) disposé derrière le four d'attente, après une deuxième inversion de direction, vers la ligne de laminage (x-x) et en ce qu'elle est sortie du four de maintien (20, 21) ou (102) et introduite dans le train finisseur (7, 70) où elle subit un laminage en produit fini.

2. Procédé selon la revendication 1, caractérisé en ce qu'on introduit une brame mince, dans sa ligne de coulée, dans une partie de four (13, 14, 112) mobile exécutée sous forme d'un four pivotant à rouleaux et en ce qu'on la pivote, avec celle-ci, dans une position aiguillée en biais vers la ligne de laminage (x-x) et en ce qu'on pivote également le four d'attente (16, 101), exécuté sous forme de four pivotant, de la ligne de laminage (x-x) vers la ligne de coulée de la même valeur angulaire dans une position d'aiguillage en biais inverse de telle manière que les deux fours pivotants (13, 16; 14, 16; 101, 112) se raccordent linéairement l'un à l'autre avec leurs extrémités libres, suite à quoi les brames minces sont introduites, après une première inversion de direction en sens inverse de la ligne de coulée, dans le four d'attente (16, 101), exécuté sous forme de four pivotant, de la ligne de laminage (x-x) et en ce que les deux fours pivotants sont pivotés dans leur position respective de départ et en ce que les brames minces sont enfin transférées, après une deuxième inversion de direction, du four d'attente (16, 101) dans le train finisseur (7, 70) via le four de maintien (20, 21, 102) disposé consécutivement.

3. Procédé selon la revendication 1, caractérisé en ce qu'une brame mince est introduite dans sa ligne de coulée dans une partie mobile du four à rouleau exécutée sous forme de bac (13a) ou (112b) et déplacée avec celui-ci d'abord latéralement hors de la ligne de coulée vers la ligne de laminage (x-x) d'une valeur partielle de la distance axiale entre les deux lignes puis en ce qu'on déplace latéralement le four d'attente (16) ou (101b) qui est également exécuté sous forme de bac vers le four à rouleaux déplacé latéralement d'une valeur partielle de la distance axiale entre les deux lignes de telle manière que les deux fours sont reliés linéairement avec leurs extrémités libres se faisant face et en ce que la brame mince, après une première inversion de direction, est introduite en sens inverse par rapport à la coulée continue dans le four d'attente (16) ou (101b) suite à quoi les deux fours retournent dans leur position respective de départ et en ce que la brame mince est transférée, après une nouvelle inversion de direction, du four d'attente (16) ou (101b) dans le four de maintien (20) ou (102) consécutif puis de celui-ci dans le train finisseur (7).

4. Procédé selon la revendication 1, caractérisé en ce qu'une brame mince est introduite dans sa ligne de coulée dans une partie mobile du four à rouleaux exécutée sous forme d'un tourniquet (13b, 14b) ou (112c) et est pivotée, avec celui-ci, dans l'espace situé entre la ligne de coulée et la ligne de laminage (x-x) et en ce que le four d'attente, également exécuté sous forme d'un tourniquet (16b) ou (101c), est pivoté hors de la ligne de laminage (x-x) dans l'espace libre situé entre la ligne de laminage (x-x) et la ligne de coulée vers la partie mobile du four à rouleaux de telle manière que les deux fours se raccordent linéairement avec leurs extrémités se faisant face et en ce que la brame mince est introduite, après une première inversion de direction en sens inverse de la ligne de coulée, dans le four d'attente (16b) ou (101c) suite à quoi les deux fours retournent respectivement dans leur position de départ et en ce que la brame mince est transférée, après une nouvelle inversion de direction, du four d'attente (16b) ou (101c) dans le four de maintien (20b) ou (102c) consécutif puis de celui-ci dans le train finisseur (7, 70).

5. Dispositif pour la laminage de bandes larges à partir de brames minces obtenues par coulée continue à l'aide d'une ligne de laminage (x-x) présentant d'un train finisseur (7, 70) continu, ladite ligne présentant au moins deux machines ou lignes de coulée (1, 2; I, II) avec des dispositifs (4, 5) pour séparer des brames minces à partir des coulées continues ainsi que chaque fois un four d'homogénéisation (10, 11; 100, 110) et une partie de four mobile (13, 14; 101, 112) exécutée comme réservoir, tampon ou homogénéisateur pour la réalisation du procédé selon une ou plusieurs des revendications ci-dessus, caractérisé en ce qu'on a disposé dans la ligne de laminage (x-x) un four d'attente (16, 101, 111) et en ce qu'au moins une partie du four (13, 14, 101, 112) ainsi que le four d'attente (16, 101, 111) avec lequel elle interagit présentent des dispositifs pour le raccord réciproque pour le transfert d'une brame mince d'une ligne de coulée (1, 2; I, II) dans la ligne de laminage (x-x) et sont équipés de dispositifs pour inverser la direction du transport des brames minces et en ce qu'on dispose un four de maintien (20, 102, 112) après le four d'attente (16, 101, 111).

6. Dispositif selon la revendication 5, caractérisé en ce que le four d'attente (16) de la ligne de laminage (x-x) est disposé à une certaine distance et parallèlement au four d'homogénéisation (10, 11; 100, 110) de la ligne de coulée (1) et en ce que son extrémité côté laminage est à fleur ou pratiquement à fleur de l'extrémité ou des extrémités (26, 27) côté laminage du ou des fours d'homogénéisation (10, 11) ou du four d'attente (101).

7. Dispositif selon une quelconque des revendications 5 ou 6, caractérisé en ce que la partie mobile (13, 14, 101) du four d'homogénéisation (10, 11) ou (100, 110) et du four d'attente (16) ou du four de maintien (112a) sont exécutées sous forme de fours pivotants à rouleaux et sont disposées l'une par rapport à l'autre à une distance longitudinale de pivotement, les points de pivotement (30, 31) du four pivotant (13, 14, 101) étant situés en leur extrémité postérieure et le point de pivotement (32) du four pivotant (16) ou du four de maintien (112a) étant disposé en son extrémité antérieure de telle manière qu'une paire de fours (13, 16) ou (14, 16) ou (101, 112) forment, dans une position pivotée réciproque analogue à un aiguillage, une transition linéaire pour le transport d'une brame mince d'une ligne de coulée (1, 2) vers la ligne de laminage (x-x).

8. Dispositif selon une quelconque des revendications 5 ou 6, caractérisé en ce que la partie mobile (13a, 14a) d'un four à rouleaux d'homogénéisation (10a, 11a) ainsi que le four d'attente sont exécutés sous forme de bacs avec des dispositifs pour le transport longitudinal et/ou transversal d'une brame mince de telle manière que chaque fois une paire de fours (13a, 16a) ou (14a, 16a) forment, dans une position transversale l'une par rapport à l'autre, dans l'espace intermédiaire entre une ligne de coulée (1, 2) et la ligne de laminage (x-x), avec leurs extrémités se faisant face, une transition linéaire pour le transport d'une brame mince du bac (13a) ou (13b) dans le four d'attente (16b) et par conséquent d'une ligne de coulée (1, 2) dans la ligne de laminage (x-x).

9. Dispositif selon une quelconque des revendications 5 ou 6, caractérisé en ce que la partie mobile (13b, 14b) d'un four d'homogénéisation à rouleaux (10b, 11b) ainsi que le four d'attente (16b) sont équipés, comme dispositif de pivotement parallèle, de dispositifs de pivotement à mécanisme à bielle et à manivelle de telle manière qu'une paire de fours (13b, 16b) ou (14b, 16b), en position pivotée, se raccordent linéairement avec leurs extrémités se faisant face dans l'espace intermédiaire entre une ligne de coulée (1, 2) et la ligne de laminage (x-x).

10. Dispositif selon une quelconque des revendications 5 ou 6, caractérisé en ce que la ligne de laminage (x-x) comporte une autre installation de coulée (3) et en ce qu'on dispose derrière celle-ci un four d'homogénéisation à rouleaux (13) plus court présentant une partie de four (16c) qui peut pivoter ou se déplacer parallèlement à laquelle se raccorde un four de maintien (20c) ou un four de maintien (20c, 21) plus long.

11. Utilisation du procédé selon la revendication 1 sur une installation CSP modifiée comportant deux machines de coulée continue et d'installation de fours parallèles ainsi qu'un train de laminage aligné par rapport à une des installations de coulée continue/installation de fours.
